# EUROPÄISCHE PATENTSCHRIFT

(11) **EP 1 620 696 B1**
(45) Veröffentlichungstag und Bekanntmachung des Hinweises auf die Patenterteilung: **16.01.2008**
(21) Anmeldenummer: 04727254.7
(22) Anmeldetag: 14.04.2004
(51) Int. Cl.: F42B 39/30

(54) **VERPACKUNGSSYSTEM FÜR SPRENGSCHNÜRE ZUR RÖNTGENÜBERPRÜFUNG UND SICHEREN VERSENDUNG**
PACKAGING SYSTEM FOR DETONATION CORDS, WHICH IS USED FOR X-RAY EXAMINATION AND SAFE SHIPPING
SYSTEME D'EMBALLAGE POUR CORDEAU DETONANT, PERMETTANT UN CONTROLE PAR RADIOGRAPHIE ET UNE EXPEDITION SURE

(30) Priorität: 25.04.2003 DE 10318996; 26.03.2004 DE 102004014769
(43) Veröffentlichungstag der Anmeldung: 01.02.2006
(73) Patentinhaber: Dynaenergetics GmbH & Co. KG, 53840 Troisdorf (DE)
(72) Erfinder: ROSPEK, Rolf, 31234 Edemissen (DE); VEEHMAYER, Malte, 53721 Siegburg (DE); RIESEN, Dimitri, 53757 Sankt Augustin (DE)
(74) Vertreter: Scherzberg, Andreas Hans
(86) Internationale Anmeldenummer: PCT/EP2004/003907
(87) Internationale Veröffentlichungsnummer: WO 2004/097332

(56) Entgegenhaltungen:
- EP-A- 0 382 615
- WO-A-99/00636
- DE-A- 3 226 744
- RU-C- 2 123 684
- US-A- 5 114 662
- US-A- 5 129 514

## Beschreibung

Die Erfindung betrifft ein Verfahren zur Überprüfung einer Sprengschnur nach dem Oberbegriff des Anspruchs 1, eine Verwendung einer überprüften Sprengschnur nach Anspruch 2 und eine Verpackung einer Sprengschnur nach dem Oberbegriff des Anspruchs 3.

Zur Zündung von Hohlladurlgsperforatoren in Perforationskanonen der Erdöl- und Erdgasindustrie werden Sprengschnüre verwendet. Zur fehlerfreien Initiierung der Ladungen ist eine einwandfreie Sprengschnur notwendig. Insbesondere Detonationsabrisse durch eine unvollständige Füllung der Sprengschnur mit Explosivstoff können zu kostspieligen Verzögerungen führen.

Damit diese Sprengschnüre als See- bzw. Landtransport oder als Lufttransport versandt werden können, sind spezielle Verpackungen erforderlich, deren Anforderungen gesetzlich geregelt sind. Verpackungen sind z. B. in EP 0 382 615 B1, US 4,586,602 oder US 4,817,787 beschrieben. Ein Verfahren fur Überprüfung einer Sprengschnur ist in DE 3226744 beschrieben.

Der Erfindung liegt die Aufgabe zu Grunde eine Verpackung für Sprengschnüre anzugeben, die den gesetzlichen Anforderungen entspricht, ein Verfahren anzugeben, mit dem die Sprengschnur in einer Verpackung auf Fehlstellen untersucht werden kann und eine Verwendung einer überprüften Sprengschnur vorzuschlagen.

Das erfindungsgemäße Verfahren zeichnet sich dadurch aus, dass die Sprengschnur in der Verpackung vor der Auslieferung einer Röntgenuntersuchung unterzogen wird. Mit einer Röntgenuntersuchung lassen sich z. B. Fehlstellen auf Grund einer nicht ausreichenden Befüllung mit Explosivstoff leicht feststellen.

Eine erfindungsgemäße Verpackung ist dadurch gekennzeichnet, dass die Sprengschnur in einer Ebene als flache Spirale gewickelt ist.

In vorteilhafter Ausführungsform ist zwischen den einzelnen Wicklungen der Spirale ein Abstand angeordnet. Bevorzugt ist der Abstand luft- oder materiegefüllt, z. B. durch Abstandshalter oder durch eine parallel mitlaufende Abstandshalterschnur, wobei die Dicke der Abstandshalterschnur dem erforderlichen Abstand entspricht.

Der Abstand zwischen den Wicklungen stellt bei einer Fehlzündung der Sprengschnur sicher, dass die benachbarte Wicklung zerstört wird, ohne dass eine Überzündung eintritt. Überzündung bedeutet, dass die benachbarte Wickellage angezündet wird und den Anzündvorgang in den verbleibenden Wickellagen weiterleitet.

Vorteilhafterweise ist die letzte Wicklungslage senkrecht über die flach gewickelte Spirale geführt.

In bevorzugter Ausführungsform besteht die Bodenplatte der Verpackung aus Pappe, Holz oder Styropor.

Die Sprengschnur ist bevorzugt in einem Vakuumbeutel eingeschweißt, der auf der Bodenplatte befestigt ist.

Nachfolgend wird die Erfindung an Hand zweier Figuren näher erläutert.

Figur 2 zeigt ein erfindungsgemäßes Verpackungssystem für eine Sprengschnur 1. Die Sprengschnur 1 ist dabei flach als Spirale aufgewickelt, wobei die zwei Enden mit einer Endkappe 4 versehen sind. Die Bodenplatte 2 der Verpackung kann z.B. aus Pappe, Holz oder Styropor bestehen. In der hier gezeigten Ausführungsform ist die Sprengschnur 1 über einen Vakuumbeutel 3 auf der Bodenplatte 2 befestigt. Dies bedeutet, dass die Sprengschnur 1 in einem Kunststoffbeutel eingeschweißt ist, der wiederum auf der Bodenplatte 2 befestigt ist. Eine Wicklungslage der Sprengschnur 1 ist senkrecht über die flach gewickelte Spirale geführt.

Kreuzförmig auf die Sprengschnur 1 geklebte Klebestreifen 5 dienen zur Fixierung der Sprengschnur 1 vor dem Einschweißen in den Vakuumbeutel 3. Die einzelnen Wicklungen der spiralförmig aufgewickelten Sprengschnur 1 sind in einem gewissen Abstand voneinander angeordnet, so dass im Falle einer Fehlzündung der Sprengschnur 1 die benachbarte Wicklung zerstört wird, ohne dass hierbei eine Überzündung eintritt. Überzündung bedeutet, dass die benachbarte Wickellage angezündet wird und den Anzündvorgang in den Wickellagen weiterleitet. In Fig. 2 ist der Abstand durch eine parallel mitlaufende Abstandshalterschnur 8 hergestellt.

Mit dem Bezugszeichen 6 ist der Aufnahmebereich einer Röntgenanlage gekennzeichnet, wobei vorteilhaft die gesamte Sprengschnur 1 auf einmal geröntgt wird. Das Röntgenbild wird bevorzugt im rechten Winkel zur Ebene der spiralförmigen Sprengschnur aufgenommen. Ist an der Sprengschnur 1 ein Booster angeschlossen, können ebenfalls die Zündspiegelabstände zwischen Booster und Sprengschnur 1 im Röntgenbild kontrolliert werden.

Figur 1 zeigt ein solches Röntgenbild der spiralförmigen Sprengschnur 1 in ihrer Verpackung. In diesem gezeigten Fall enthält die Sprengschnur 1 jedoch Fehlstellen 7, die zu einem Ausfall der Sprengschnur 1 führen würden. Diese fehlerbehaftete Sprengschnur 1 würde daher nicht ausgeliefert werden.

## Patentansprüche

1. Verfahren zur Überprüfung einer Sprengschnur (1) vor der Auslieferung auf Fehlstellen aufgrund einer nicht ausreichenden Befüllung, **dadurch gekennzeichnet, dass** die Sprengschnur (1) in einer Verpackung einer Röntgenuntersuchung unterzogen wird.

2. Verwendung einer nach dem Verfahren nach Anspruch 1 überprüften Sprengschnur zur Zündung von Hohlladungsperforatoren in Perforationskanonen der Erdöl- und Erdgasindustrie.

3. Verpackung einer Sprengschnur (1) zur Durchführung des Verfahrens nach Anspruch 1 und/oder Durchführung der Verwendung nach Anspruch 2, **dadurch gekennzeichnet, dass** die Sprengschnur (1) in der Verpackung in einer Ebene als flache Spirale gewickelt ist.

4. Verpackung nach Anspruch 3, **dadurch gekennzeichnet, dass** die Sprengschnur (1) auf eine Bodenplatte (2) aufgewickelt ist.

5. Verpackung nach Anspruch 3 oder 4, **dadurch gekennzeichnet, dass** zwischen den einzelnen Wicklungen der Spirale ein Abstand angeordnet ist.

6. Verpackung nach Anspruch 5, **dadurch gekennzeichnet, dass** der Abstand der einzelnen Wicklungen der Spirale durch eine parallel mitlaufende Abstandshalterschnur (8) hergestellt ist, wobei die Dicke der Abstandshalterschnur (8) dem erforderlichen Abstand entspricht.

7. Verpackung nach einem der Ansprüche 3 bis 6, **dadurch gekennzeichnet, dass** die letzte Wicklungslage senkrecht über die flach gewickelte Spirale geführt ist.

8. Verpackung nach einem der Ansprüche 4 bis 7, **dadurch gekennzeichnet, dass** die Bodenplatte (2) der Verpackung aus Pappe, Holz oder Styropor besteht.

9. Verpackung nach einem der Ansprüche 4 bis 8, **dadurch gekennzeichnet, dass** die Sprengschnur (1) in einem Vakuumbeutel (3) eingeschweißt ist, der auf der Bodenplatte (2) befestigt ist.

## Claims

1. Method of examining a detonating cord (1) prior to shipping for defects caused by inadequate filling, **characterised in that** the detonating cord (1) is subjected to X-ray examination in a packaging.

2. Use of a detonating cord examined according to the method according to claim 1 for firing shaped charge perforators in perforating guns in the oil and natural gas industry.

3. Packaging for a detonating cord (1) for implementing the method according to claim 1 and/or for implementing the use according to claim 2, **characterised in that** the detonating cord (1) is wound as a flat spiral in a single plane in the packaging.

4. Packaging according to claim 3, **characterised in that** the detonating cord (1) is wound on a base plate (2).

5. Packaging according to claim 3 or 4, **characterised in that** the individual laps of the spiral are spaced from one another.

6. Packaging according to claim 5, **characterised in that** the space between the individual laps of the spiral is produced by a spacing cord (8) extending in parallel, wherein the thickness of the spacing cord (8) corresponds to the necessary space.

7. Packaging according to any one of claims 3 to 6, **characterised in that** the last lap is passed perpendicularly over the flat-wound spiral.

8. Packaging according to any one of claims 4 to 7, **characterised in that** the base plate (2) of the packaging consists of paperboard, wood or expanded polystyrene.

9. Packaging according to any one of claims 4 to 8, **characterised in that** the detonating cord (1) is sealed in a vacuum bag (3), which is attached to the base plate (2).

## Revendications

1. Procédé pour vérifier, avant livraison, qu'un cordeau détonant ne présente pas d'endroits défectueux du fait d'un emballage insuffisant, **caractérisé en ce que** le cordeau détonant (1), dans son emballage, est contrôlé par radiographie.

2. Utilisation d'un cordeau détonant contrôlé selon la revendication 1, pour effectuer l'allumage de perforateurs à charge creuse dans des canons de perforation de l'industrie du pétrole et du gaz naturel.

3. Emballage d'un cordeau détonant (1) pour la mise en oeuvre du procédé selon la revendication 1 et/ou pour l'utilisation selon la revendication 2, **caractérisé en ce que** dans l'emballage le cordeau détonant (1) est enroulé en spirale plate, dans un plan.

4. Emballage selon la revendication 3, **caractérisé en ce que** le cordeau détonant (1) est enroulé sur une plaque de fond (2).

5. Emballage selon la revendication 3 ou 4, **caractérisé en ce qu'**un espacement est ménagé entre les différentes spires de la spirale.

6. Emballage selon la revendication 5, **caractérisé en ce que** l'espacement des spires individuelles de la spirale est assuré par la présence d'un cordeau espaceur (8) enroulé en parallèle avec le cordeau détonant et dont l'épaisseur correspond à l'espacement nécessaire.

7. Emballage selon une des revendications 3 à 6, **caractérisé en ce que** la dernière partie du cordeau enroulé est placée sur la spirale enroulée à plat.

8. Emballage selon une des revendications 4 à 7, **caractérisé en ce que** la plaque de fond (2) de l'emballage est en carton, en bois ou en styropor.

9. Emballage selon une des revendications 4 à 8, **caractérisé en ce que** le cordeau détonant (1) est logé dans une enveloppe sous vide soudée, fixée sur la plaque de fond.
